# EUROPÄISCHE PATENTSCHRIFT

(11) **EP 4 400 641 B1**
(45) Veröffentlichungstag und Bekanntmachung des Hinweises auf die Patenterteilung: **01.04.2026**
(21) Anmeldenummer: 23215923.6
(22) Anmeldetag: 12.12.2023
(51) Int. Cl.: D06F 33/47, D06F 39/06, D06F 39/08, D06F 103/18, D06F 103/48, D06F 105/02, D06F 105/06, D06F 105/08, D06F 105/48

(54) **WÄSCHEPFLEGEGERÄT MIT EINER STEUERUNG**
LAUNDRY CARE APPLIANCE WITH A CONTROL DEVICE
APPAREIL D'ENTRETIEN DU LINGE DOTÉ D'UNE COMMANDE

(30) Priorität: 11.01.2023 DE 102023200170
(43) Veröffentlichungstag der Anmeldung: 17.07.2024
(73) Patentinhaber: BSH Hausgeräte GmbH, 81739 München (DE)
(72) Erfinder: Wetzel, Stefan, 12157 Berlin (DE); Beckmann, Tyl, 10777 Berlin (DE); Voigt, Martin, 10713 Berlin (DE)

(56) Entgegenhaltungen:
- EP-A1- 2 781 640
- DE-A1- 102020 213 390
- FR-A1- 3 079 849

## Beschreibung

Die vorliegende Erfindung betrifft ein Wäschepflegegerät mit einer Steuerung.

In einem herkömmlichen Wäschepflegegerät kann bei hohen Drehzahlen der Wäschetrommel und/oder bei einer gegebenenfalls vorhandenen Überdosierung von Wäschepflegesubstanz unter Umständen eine starke Schaumbildung in dem Laugenbehälter des Wäschepflegegeräts auftreten. Eine entsprechende starke Schaumbildung kann unter Umständen zu einem Vordringen des Schaums aus dem Laugenbehälter zu der Einspülschale des Wäschepflegegeräts und zu einem Überlauf von Waschflüssigkeit aus der Einspülschale des Wäschepflegegeräts führen und damit den Aufstellbereich des Wäschepflegegeräts verschmutzen. Eine entsprechende starke Schaumbildung kann unter Umständen auch das Wäschepflegeergebnis eines Wäschepflegevorgangs des Wäschepflegegeräts negativ beeinflussen.

Aus dem Stand der Technik bekannte Schaumerkennungsstrategien in Wäschepflegegeräten zielen oftmals darauf ab durch eine längerfristige Beobachtung von Waschparametern das Entstehen von Schaum in dem Wäschepflegegerät zu einem späten Zeitpunkt eines Wäschepflegevorgangs des Wäschepflegegeräts zu erkennen. Eine während eines Wäschepflegevorgangs sehr schnell entstehende Schaumbildung wird durch aus dem Stand der Technik bekannte Schaumerkennungsstrategien oftmals nicht erkannt.

Aus EP 2 781 640 A1 ist eine Waschmaschine bekannt, welche eine in einem Laugenbehälter angeordnete Wäschetrommel, eine Umpumleitung, welche fluidtechnisch eine Ablassöffnung des Laugenbehälters mit einem Zuführelement des Laugenbehälters verbindet, eine Umpumpe, die zum Zirkulieren von Waschflüssigkeit durch die Umpumpleitung eingerichtet ist, einer Steuerung zum Steuern wenigstens eines Waschablaufs und eines Spülablaufs, ein Leistungserfassungselement zum Erfassen einer Leistung der Umpumpe und ein Wasserstandserfassungselement umfasst. Die Steuerung der Waschmaschine ist dazu eingerichtet, die Umpumpe zu deaktivieren, wenn eine vorbestimmte Änderung der erfassten Leistung der Umpumpe erkannt wird.

Aus DE 10 2020 213 390 A1 ist eine Wäschepflegemaschine und Verfahren zum Bestimmen von Schaum beim Behandeln von Wäschestücken mittels einer Flüssigkeit in der Wäschepflegemaschine offenbart. Die Wäschepflegemaschine umfasst Sensoren, die Betriebsdaten kontinuierlich erfassen, und eine mit den Sensoren verbundene Steuerung umfassend einen virtuellen Sensor, der die erfassten Betriebsdaten zugeführt werden und der aus den Betriebsdaten ein Maß für vorhandenen Schaum ermittelt.

Aus FR 3079849 A1 ist eine Waschmaschine mit Mitteln zur Erfassung von während eines Betriebs der Waschmaschine auftretenden Anomalien bekannt.

Es ist die der Erfindung zugrundeliegende Aufgabe, ein Wäschepflegegerät anzugeben, bei dem während eines Wäschepflegevorgangs ein Vorhandensein von Schaum in einem Laugenbehälter des Wäschepflegegeräts zeitnah bestimmt werden kann.

Diese Aufgabe wird durch die Gegenstände mit den Merkmalen nach den unabhängigen Ansprüchen gelöst. Vorteilhafte Ausführungsformen sind Gegenstand der abhängigen Ansprüche, der Beschreibung und der Zeichnungen.

Gemäß einem ersten Aspekt wird die erfindungsgemäße Aufgabe durch ein Wäschepflegegerät gelöst mit einem Laugenbehälter zur Aufnahme von Waschflüssigkeit, einer Wäschetrommel zur Aufnahme von Wäsche, wobei die Wäschetrommel in dem Laugenbehälter angeordnet ist, wobei der Laugenbehälter eine Ablassöffnung und ein Zuführelement aufweist, welche durch eine Umpumpleitung fluidtechnisch verbunden sind, einer Pumpe, welche ausgebildet ist, im Rahmen eines Umpumpvorgangs Waschflüssigkeit durch die Ablassöffnung aus dem Laugenbehälter abzupumpen, und die abgepumpte Waschflüssigkeit durch die Umpumpleitung und durch das Zuführelement wieder in den Laugenbehälter zu pumpen, einem Leistungserfassungselement zum Erfassen eines elektrischen Leistungsparameters der Pumpe, einem Wasserstandserfassungselement zum Erfassen eines Wasserstands in dem Laugenbehälter und einer Steuerung, welche steuerungstechnisch mit der Pumpe, dem Leistungserfassungselement und dem Wasserstandserfassungselement verbunden ist, wobei die Steuerung ausgebildet ist, während eines Erfassungszeitabschnitts die Pumpe im Rahmen des Umpumpvorgangs zu aktivieren, und wobei die Steuerung ausgebildet ist, das Vorhandensein von Schaum in dem Laugenbehälter zu bestimmen, wenn während des Erfassungszeitabschnitts der durch das Leistungserfassungselement erfasste elektrische Leistungsparameter der Pumpe geringer als ein Leistungsparameterschwellenwert ist, und wenn während des Erfassungszeitabschnitts der durch das Wasserstandserfassungselement erfasste Wasserstand in dem Laugenbehälter größer als ein Wasserstandschwellenwert ist.

Insbesondere ist das Wasserstandserfassungselement als ein Druckerfassungselement zum Erfassen eines Drucks in dem Laugenbehälter ausgebildet, und ist die Steuerung ausgebildet, das Vorhandensein von Schaum in dem Laugenbehälter zu bestimmen, wenn während des Erfassungszeitabschnitts der durch das Leistungserfassungselement erfasste elektrische Leistungsparameter der Pumpe geringer als ein Leistungsparameterschwellenwert ist, und wenn während des Erfassungszeitabschnitts der durch das Druckerfassungselement erfasste Druck in dem Laugenbehälter größer als ein Druckschwellenwert ist.

Dadurch wird der technische Vorteil erreicht, dass während des Erfassungszeitabschnitts lediglich durch die Erfassung und Auswertung von zwei Parametern, umfassend den elektrischen Leistungsparameter der Pumpe und den Wasserstand, insbesondere Druck, in dem Laugenbehälter, eine zuverlässiges und zeitnahes Bestimmen des Vorhandenseins von Schaum in dem Wäschepflegegerät ermöglicht wird.

Der durch das Wasserstandserfassungselement, insbesondere Druckerfassungselement, erfasste Wasserstand, insbesondere Druck, in dem Laugenbehälter steigt bei einem zunehmender Menge von Waschflüssigkeit in dem Laugenbehälter an. Doch auch wenn eine Schaumbildung in dem Laugenbehälter vorliegt, steigt der durch das Wasserstandserfassungselement, insbesondere Druckerfassungselement, erfasste Wasserstand, insbesondere Druck, in dem Laugenbehälter an.

Alleine aus dem Überschreiten des Wasserstandschwellenwerts, insbesondere Druckschwellenwert, durch den durch das Wasserstandserfassungselement erfassten Wasserstand, insbesondere Druck, in dem Laugenbehälter kann die Steuerung somit nicht unterscheiden, ob eine Schaumbildung in dem Laugenbehälter vorliegt oder ob lediglich ein Anstieg des Füllstands der Waschflüssigkeit in dem Laugenbehälter vorliegt.

Damit die Steuerung bestimmen kann, ob ein durch das Wasserstandserfassungselement, insbesondere Druckerfassungselement, erfasster Wasserstand, insbesondere Druck, in dem Laugenbehälter auf einem Vorhandensein von Schaum in dem Laugenbehälter und nicht durch einen Anstieg des Füllstands von Waschflüssigkeit in dem Laugenbehälter bedingt ist, berücksichtigt die Steuerung hierbei ferner den durch das Leistungserfassungselement erfassten elektrischen Leistungsparameter der Pumpe.

Insbesondere umfasst der durch das Leistungserfassungselement erfasste elektrische Leistungsparameter der Pumpe hierbei einen Motorstrom der Pumpe.

Bei einem ansteigenden elektrischen Leistungsparameter, insbesondere Motorstrom, der Pumpe kann durch die Steuerung darauf geschlossen werden, dass durch die Pumpe Waschflüssigkeit gepumpt wird, und daher eine hohe Leistungsaufnahme der Pumpe vorliegt.

Sinkt der durch das Leistungserfassungselement erfasste elektrische Leistungsparameter der Pumpe unter den vorbestimmten Leistungsparameterschwellenwert, liegt eine geringe Leistungsaufnahme der Pumpe vor, welche mit einem Leerlaufbetrieb der Pumpe, also mit einem Pumpen von Luft korreliert ist.

Wenn somit der elektrische Leistungsparameter der Pumpe unter den vorbestimmten Leistungsparameterschwellenwert liegt, wird somit durch die Pumpe keine Waschflüssigkeit durch die Umpumpleitung gepumpt und folglich kann keine Waschflüssigkeit in dem Laugenbehälter vorhanden sein. Wenn jedoch gleichzeitig der durch das Wasserstandserfassungselement, insbesondere Druckerfassungselement, erfasste Wasserstand, insbesondere Druck, in dem Laugenbehälter über dem Wasserstandschwellenwert, insbesondere Druckschwellenwert, liegt, kann der erfasste Wasserstand, insbesondere Druck, ausschließlich auf dem Vorhandensein von Schaum in dem Laugenbehälter beruhen.

Somit ist eine wirksame Schaumerkennung in dem Laugenbehälter möglich, welche sehr schnell eine Schaumbildung erfassen kann, so dass zeitnah durch die Steuerung des Wäschepflegegeräts entsprechende Gegenmaßnahmen eingeleitet werden können, um die Schaumbildung zu reduzieren.

Unter einem Wäschepflegegerät wird ein Gerät verstanden, welches zur Wäschepflege eingesetzt wird, wie z.B. eine Waschmaschine oder ein Wäschetrockner, insbesondere einen Wäschetrockner, welcher über eine Wasch- und Trocknungsfunktion verfügt. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

In einer vorteilhaften Ausführungsform ist die Steuerung ausgebildet, das Vorhandensein von Schaum in dem Laugenbehälter zu bestimmen, wenn während des Erfassungszeitabschnitts der durch das Leistungserfassungselement erfasste elektrische Leistungsparameter der Pumpe für eine Mindestzeitdauer, insbesondere für eine Mindestzeitdauer von mindestens 5 Sekunden, geringer als der Leistungsparameterschwellenwert ist.

Dadurch wird der technische Vorteil erreicht, dass das Erfassen des elektrischen Leistungsparameters der Pumpe für eine Mindestzeitdauer sicherstellt, dass zur Schaumerkennung zuverlässig ein Leerlaufbetrieb der Pumpe erfasst wird, und somit eine kurzzeitige Schwankung des elektrischen Leistungsparameters nicht zu einem falsch positiven Ergebnis führt.

In einer vorteilhaften Ausführungsform umfasst der durch das Leistungserfassungselement erfasste elektrische Leistungsparameter der Pumpe einen Motorstrom der Pumpe.

Dadurch wird der technische Vorteil erreicht, dass durch die Auswertung des Motorstroms der Pumpe durch die Steuerung wirksam unterschieden werden kann, ob durch die Pumpe Waschflüssigkeit gefördert wird, oder die Pumpe im Rahmen eines Leerlaufbetriebs lediglich Luft fördert.

In einer vorteilhaften Ausführungsform ist die Steuerung ausgebildet, das Nichtvorhandensein von Schaum in dem Laugenbehälter zu bestimmen, wenn während des Erfassungszeitabschnitts der durch das Leistungserfassungselement erfasste elektrische Leistungsparameter der Pumpe größer als ein Leistungsparameterschwellenwert ist, und/oder wenn während des Erfassungszeitabschnitts der durch das Wasserstandserfassungselement erfasste Wasserstand in dem Laugenbehälter kleiner als ein Wasserstandschwellenwert ist.

Dadurch wird der technische Vorteil erreicht, dass ein wirksamer Ausschluss einer Schaumentwicklung in dem Wäschepflegegerät ermöglicht wird. Jedes der beiden Kriterien alleine oder die Kombination der beiden Kriterien schließt das Vorhandensein von Schaum in dem Laugenbehälter aus.

Ist der erfasste elektrische Leistungsparameter der Pumpe größer als der Leistungsparameterschwellenwert, wird durch die Pumpe Waschflüssigkeit gepumpt.

Ist der durch das Wasserstandserfassungselement erfasste Wasserstand in dem Laugenbehälter kleiner als der Wasserstandschwellenwert, ist keine Waschflüssigkeit und auch kein Schaum in dem Laugenbehälter vorhanden.

In einer vorteilhaften Ausführungsform weist das Wäschepflegegerät eine Frischwasserzufuhreinrichtung auf, welche fluidtechnisch mit dem Laugenbehälter verbunden und steuerungstechnisch mit der Steuerung verbunden ist, und ist die Steuerung ausgebildet, während eines vor dem Erfassungszeitabschnitt stattfindenden Zuführzeitabschnitts die Frischwasserzufuhreinrichtung zum Zuführen von Frischwasser in dem Laugenbehälter zu aktivieren.

Dadurch wird der technische Vorteil erreicht, dass erst nach dem Zuführen von Frischwasser, gegebenenfalls mit entsprechender aus der Einspülschale eingespülter Wäschepflegesubstanz, eine signifikante Gefahr einer Schaumbildung in dem Laugenbehälter gegeben ist.

In einer vorteilhaften Ausführungsform ist die Steuerung ausgebildet, während des Zuführzeitabschnitts die Pumpe im Rahmen eines Umpumpvorgangs zu aktivieren.

Dadurch wird der technische Vorteil erreicht, dass durch das Umpumpen der während des Zuführzeitabschnitts zugeführten Waschflüssigkeit eine wirksame Benetzung der Wäsche mit Waschflüssigkeit sichergestellt wird.

In einer vorteilhaften Ausführungsform ist die Steuerung ausgebildet, während eines sich an den Erfassungszeitabschnitt anschließenden Umpumpzeitabschnitts die Pumpe im Rahmen eines Umpumpvorgangs zu aktivieren.

Dadurch wird der technische Vorteil erreicht, dass durch das Umpumpen der Waschflüssigkeit nach dem Erfassungszeitabschnitt eine wirksame Wäschepflege sichergestellt wird.

In einer vorteilhaften Ausführungsform umfasst das Wasserstandserfassungselement ein abschnittsweise in dem Laugenbehälter angeordnetes Steigrohr, wobei an einem dem Laugenbehälter abgewandten Ende des Steigrohrs ein Wasserstandsensor zum Erfassen eines Wasserstands in dem Steigrohr angeordnet ist, um den Wasserstand in dem Laugenbehälter zu erfassen.

Dadurch wird der technische Vorteil erreicht, dass eine wirksame Wasserstanderfassung in dem Laugenbehälter ermöglicht wird.

Hierbei weist das Steigrohr insbesondere ein dem Laugenbehälter zugewandtes Ende auf, in welches z.B. bei einem ansteigenden Waschflüssigkeitstand in dem Laugenbehälter die Waschflüssigkeit in das Steigrohr eindringen kann, und die oberhalb in dem Steigrohr stehende Luftsäule komprimiert, so dass der Wasserstandsensor, welcher an dem Laugenbehälter abgewandten Ende des Steigrohrs angeordnet ist, die entsprechende Kompression der Luftsäule als Wasserstandanstieg erfassen und mit einem Anstieg von Waschflüssigkeit in dem Laugenbehälter oder mit einer Schaumentwicklung in dem Laugenbehälter korrelieren kann.

In einer vorteilhaften Ausführungsform ist das Steigrohr als ein Siphon ausgebildet, welches einen mit Waschflüssigkeit befüllbaren gekrümmten Abschnitt umfasst, und welches ein sich vertikal erstreckenden und mit Luft befüllbaren Steigrohrabschnitt umfasst, in welchem der Wasserstandsensor angeordnet ist.

Dadurch wird der technische Vorteil erreicht, dass der gekrümmte Abschnitt des als Siphon ausgebildeten Steigrohrs sicherstellt, dass eine stabile Waschflüssigkeitssäule in dem Steigrohr aufrechterhalten wird, um eine wirksame Wasserstandmessung durchzuführen.

In einer vorteilhaften Ausführungsform weist das Steigrohr an einem dem Laugenbehälter zugewandten Ende eine Steigrohröffnung auf, welche fluidtechnisch mit dem Inneren des Laugenbehälters verbunden ist, um ein Eindringen von Waschflüssigkeit und/oder Schaum aus dem Inneren des Laugenbehälters in das Steigrohr zu ermöglichen, wobei das Steigrohr insbesondere derart in dem Laugenbehälter montiert ist, dass während des Erfassungszeitabschnitts der Flüssigkeitsstand von Waschflüssigkeit in dem Laugenbehälter unterhalb der Steigrohröffnung angeordnet ist.

Dadurch wird der technische Vorteil erreicht, dass die Steigrohröffnung ein Eindringen von Waschflüssigkeit und/oder Schaum in das Steigrohr und damit eine Wasserstandmessung ermöglicht. Ist während des Erfassungszeitabschnitts der Füllstand von Waschflüssigkeit unterhalb der Steigrohröffnung des Steigrohrs angeordnet, resultiert ein während des Erfassungszeitabschnitts durch die Steuerung erfasstes Wasserstandsignal auf dem Eindringen von Schaum in das Steigrohr.

In einer vorteilhaften Ausführungsform weist das Wäschepflegegerät einen Trommelantrieb zum Rotieren der Wäschetrommel auf, wobei der Trommelantrieb steuerungstechnisch mit der Steuerung verbunden ist, wobei die Steuerung insbesondere ausgebildet ist, während des Erfassungszeitabschnitts, während des Zuführzeitabschnitts und/oder während des Umpumpzeitabschnitts den Trommelantrieb zum Rotieren der Wäschetrommel mit einer konstanten Drehzahl zu aktivieren.

Dadurch wird der technische Vorteil erreicht, dass durch die Rotation der Wäschetrommel eine wirksame Benetzung und damit Wäschepflege der Wäsche in der Wäschetrommel sichergestellt wird.

In einer vorteilhaften Ausführungsform ist die Steuerung ausgebildet, nach dem Bestimmen des Vorhandenseins von Schaum in dem Laugenbehälter während eines sich an den Erfassungszeitabschnitts anschließenden Änderungsabschnitts den Trommelantrieb zum Rotieren der Wäschetrommel mit einer reduzierten Rotationsdrehzahl zu aktivieren, um die Menge des in dem Laugenbehälter vorhandenen Schaums zu reduzieren.

Dadurch wird der technische Vorteil erreicht, dass durch die Rotation der Wäschetrommel mit der reduzierten Rotationsdrehzahl sichergestellt wird, dass kein weiterer Schaum aufgeschlagen wird, und somit die Menge des in dem Laugenbehälter vorhandenen Schaums wirksam reduziert werden kann.

In einer vorteilhaften Ausführungsform ist die Steuerung ausgebildet, nach dem Bestimmen des Vorhandenseins von Schaum in dem Laugenbehälter während eines sich an den Erfassungszeitabschnitts anschließenden weiteren Änderungsabschnitts eine Frischwasserzufuhreinrichtung des Wäschepflegegeräts zum Zuführen von Frischwasser in den Laugenbehälter zu aktivieren.

Dadurch wird der technische Vorteil erreicht, dass durch die Zuführung von Frischwasser, insbesondere von kaltem Frischwasser, die Menge von Schaum in dem Laugenbehälter vorteilhaft reduziert werden kann.

In einer vorteilhaften Ausführungsform ist die Steuerung ausgebildet, nach dem Bestimmen des Vorhandenseins von Schaum in dem Laugenbehälter während eines sich an den Erfassungszeitabschnitt anschließenden weiteren Änderungsabschnitts eine Heizeinrichtung des Wäschepflegegeräts zum Erwärmen der Waschflüssigkeit in dem Laugenbehälter zu deaktivieren, und/oder ist die Steuerung ausgebildet, nach dem Bestimmen des Vorhandenseins von Schaum in dem Laugenbehälter während eines sich an den Erfassungszeitabschnitt anschließenden weiteren Änderungsabschnitts eine Abpumpeinrichtung des Wäschepflegegeräts zum Abpumpen von Waschflüssigkeit aus dem Laugenbehälter zu aktivieren.

Dadurch wird der technische Vorteil erreicht, dass eine Reduktion der Temperatur der Waschflüssigkeit in dem Laugenbehälter einer Schaumbildung entgegenwirkt, bzw. zu einer Reduktion der Schaummenge führt. Durch das Abpumpen von Waschflüssigkeit in dem Laugenbehälter kann auch in dem Laugenbehälter vorhandener Schaum wirksam mit abgepumpt werden.

Gemäß einem zweiten Aspekt wird die Aufgabe gelöst durch ein Verfahren zum Erfassen von Schaum in einem Wäschepflegegerät, wobei das Wäschepflegegerät einen Laugenbehälter zur Aufnahme von Waschflüssigkeit, eine Wäschetrommel zur Aufnahme von Wäsche, wobei die Wäschetrommel in dem Laugenbehälter angeordnet ist, wobei der Laugenbehälter eine Ablassöffnung und ein Zuführelement aufweist, welche durch eine Umpumpleitung fluidtechnisch verbunden sind, eine Pumpe, welche ausgebildet ist, im Rahmen eines Umpumpvorgangs Waschflüssigkeit durch die Ablassöffnung aus dem Laugenbehälter abzupumpen, und die abgepumpte Waschflüssigkeit durch die Umpumpleitung und durch das Zuführelement wieder in den Laugenbehälter zu pumpen, ein Leistungserfassungselement zum Erfassen eines elektrischen Leistungsparameters der Pumpe, ein Wasserstandserfassungselement zum Erfassen eines Wasserstands in dem Laugenbehälter und eine Steuerung, welche steuerungstechnisch mit der Pumpe, dem Leistungserfassungselement und dem Wasserstandserfassungselement verbunden ist, aufweist, wobei das Verfahren die folgenden Verfahrensschritte umfasst, Aktivieren der Pumpe im Rahmen des Umpumpvorgangs durch die Steuerung während eines Erfassungszeitabschnitts, und Bestimmen des Vorhandenseins von Schaum in dem Laugenbehälter durch die Steuerung, wenn während des Erfassungszeitabschnitts der durch das Leistungserfassungselement erfasste elektrische Leistungsparameter der Pumpe geringer als ein Leistungsparameterschwellenwert ist, und wenn während des Erfassungszeitabschnitts der durch das Wasserstandserfassungselement erfasste Wasserstand in dem Laugenbehälter größer als ein Wasserstandschwellenwert ist.

Dadurch wird der technische Vorteil erreicht, dass eine wirksame Schaumerfassung sichergestellt wird.

Die für das Wäschepflegegerät gemäß dem ersten Aspekt als vorteilhafte Ausführungsformen gekennzeichneten Ausführungsformen sind ebenfalls vorteilhafte Ausführungsformen für das Verfahren gemäß dem zweiten Aspekt.

Ausführungsbeispiele der Erfindung sind in den Zeichnungen dargestellt und werden im Folgenden näher beschrieben.

Es zeigen:
- Fig. 1: eine schematische Ansicht eines Wäschepflegegeräts gemäß einer Ausführungsform;
- Fig. 2: eine schematische Ansicht eines Wäschepflegegeräts mit einer Steuerung gemäß einer Ausführungsform;
- Fig. 3: eine graphische Darstellung eines Wäschepflegevorgangs gemäß einer ersten Ausführungsform;
- Fig. 4: eine graphische Darstellung eines Wäschepflegevorgangs gemäß einer zweiten Ausführungsform;
- Fig. 5: eine schematische Darstellung eines Wasserstanderfassungselements in einem Laugenbehälter eines Wäschepflegegeräts gemäß einer Ausführungsform; und
- Fig. 6: eine schematische Darstellung eines Verfahrens zum Pflegen von Wäsche in einem Wäschepflegegerät gemäß einer Ausführungsform.

Fig. 1 zeigt eine schematische Ansicht eines allgemeinen Wäschepflegegeräts 100 gemäß einer Ausführungsform, wie z.B. eine Waschmaschine. Das Wäschepflegegerät 100 umfasst eine Einspülschale 101, in die Waschmittel oder andere flüssige Wäschepflegesubstanzen eingefüllt werden können. Das Wäschepflegegerät 100 weist ein Gerätegehäuse 102 mit einer Geräteöffnung 104 auf, welche durch eine Gerätetür 103 zum Beladen des Wäschepflegegerätes 100 verschließbar ist. Zudem weist das Wäschepflegegerät 100 noch Bedienelemente 106 zum Bedienen des Wäschepflegegeräts 100 auf.

Fig. 2 zeigt eine schematische Ansicht eines Wäschepflegegeräts mit einer Steuerung gemäß einer Ausführungsform.

Das Wäschepflegegerät 100 weist einen Laugenbehälter 105 zur Aufnahme von Waschflüssigkeit auf, und weist eine Wäschetrommel 107 zur Aufnahme von Wäsche auf. Die Wäschetrommel 107 ist hierbei in dem Laugenbehälter 105 angeordnet. Ein Trommelantrieb 109 rotiert die Wäschetrommel 107. Der Laugenbehälter 105 weist eine Ablassöffnung 111 auf. Das Wäschepflegegerät 100 weist ein Zuführelement 113 auf. Die Ablassöffnung 111 ist durch eine Umpumpleitung 115 mit dem Zuführelement 113 fluidtechnisch verbunden, wobei in der Umpumpleitung 115 eine Pumpe 117 zum Pumpen von Waschflüssigkeit durch die Umpumpleitung 115 angeordnet ist.

Die Pumpe 117 kann Waschflüssigkeit durch die Ablassöffnung 111 aus dem Laugenbehälter 105 während eines in Fig. 2 nicht dargestellten Umpumpvorgangs in die Umpumpleitung 115 pumpen und die Waschflüssigkeit durch die Umpumpleitung 115 und durch das Zuführelement 113 dem Laugenbehälter 105 und der Wäschetrommel 107 erneut zuführen. Dadurch kann die Waschflüssigkeit während eines Wäschepflegeprozesses wirksam durch die Umpumpleitung 115 umgepumpt werden und der Wäsche in der Wäschetrommel 107 erneut zugeführt werden.

Insbesondere umfasst das Wäschepflegegerät 100 eine Frischwasserzufuhreinrichtung 118-1, welche über eine in Fig. 2 nicht dargestellte Einspülschale 101 des Wäschepflegegeräts 100 und/oder einen in Fig. 2 nicht dargestellten Frischwasseranschluss des Wäschepflegegeräts 100 Frischwasser durch eine Frischwasserleitung 118-2 dem Laugenbehälter 105, bzw. der in der Wäschetrommel 107 aufgenommenen Wäsche zuführt.

Das Wäschepflegegerät 100 umfasst ferner eine Steuerung 119, welche mit der Pumpe 117 durch eine erste Steuerverbindung 121 verbunden ist, welche mit dem Trommelantrieb 109 zum Rotieren der Wäschetrommel 107 durch eine zweite Steuerverbindung 123 verbunden ist, und welche durch eine dritte Steuerverbindung 125 mit der Frischwasserzufuhreinrichtung 118-1 zum Zuführen von Waschflüssigkeit in die Wäschetrommel 107 verbunden ist.

Die Steuerung 119 ist ferner durch eine vierte Steuerverbindung 127 mit einem Wasserstandserfassungselement 129 zum Erfassen eines Wasserstands in dem Laugenbehälter 105 steuerungstechnisch verbunden. Das in den Ausführungsbeispielen beschriebene Wasserstandserfassungselement 129 zum Erfassen eines Wasserstands in dem Laugenbehälter 105 ist hierbei als ein Druckerfassungselement 129 zum Erfassen eines Drucks in dem Laugenbehälter 105 ausgebildet.

Die Steuerung 119 ist ferner mit einem in Fig. 2 lediglich schematisch dargestellten Leistungserfassungselement 131 zum Erfassen eines elektrischen Leistungsparameters, insbesondere eines Motorstroms, der Pumpe 117 verbunden.

Das Wäschepflegegerät 100 umfasst ferner eine Auslassleitung 133, welche mit der Umpumpleitung 115 fluidtechnisch verbunden ist. Eine in Fig. 2 lediglich schematisch dargestellte Abpumpeinrichtung 135 ist ausgebildet während eines in Fig. 2 nicht dargestellten Abpumpvorgangs Waschflüssigkeit durch die Ablassöffnung 111 aus dem Laugenbehälter 105, durch die Umpumpleitung 115 und durch die Auslassleitung 133 aus dem Wäschepflegegerät 100 abzupumpen.

Fig. 3 zeigt eine graphische Darstellung eines Wäschepflegevorgangs gemäß einer ersten Ausführungsform.

Die in der Fig. 3 gezeigten erste Kurve 140-1, zweite Kurve 140-2, dritte Kurve 140-3, und vierte Kurve 140-4 zeigen entlang der Ordinatenachse 137 in Darstellung (a) die Drehzahl einer Wäschetrommel 107 des Wäschepflegegeräts 100 in Umdrehung pro Minute, in Darstellung (b) die durch eine Frischwasserzuführeinrichtung 118-1 des Wäschepflegegeräts 100 dem Laugenbehälter 105 zugeführte Menge an Frischwasser in Liter, in Darstellung (c) den durch ein Wasserstandserfassungselement 129, bzw. durch das Druckerfassungselement, erfassten Wasserstand, bzw. Druck in dem Laugenbehälter 105 in Pascal, und in Darstellung (d) den durch ein Leistungserfassungselement 131 erfassten Motorstrom der Pumpe 117, jeweils in Abhängigkeit der Zeit, welche in den Darstellungen (a), (b), (c) und (d) entlang der Abszissenachse 139 dargestellt ist.

In dem in Fig. 3 dargestellten Wäschepflegevorgang umfasst der entlang der Abszissenachse 139 in allen Darstellungen (a), (b), (c), und (d) dargestellte Zeitabschnitt eines Wäschepflegevorgangs einen Bereich, welcher sich von ca. Sekunde 490 bis ca. zu Sekunde 570 des Wäschepflegevorgangs erstreckt.

Der in Fig. 3 gezeigte Wäschepflegevorgang beginnt mit dem Zuführzeitabschnitt 141 während dem die Steuerung 119 ausgebildet ist, eine Frischwasserzuführeinrichtung 118-1 des Wäschepflegegeräts 100 zum Zuführen von Frischwasser in den Laugenbehälter 105 zu aktivieren, wie aus der Darstellung (b) zu entnehmen ist.

Hierbei ist ferner aus der Darstellung (c) zu entnehmen, dass durch das dem Laugenbehälter 105 zugeführte Frischwasser der durch das Wasserstandserfassungselement 129 erfasste Wasserstand in dem Laugenbehälter 105 während des Zuführzeitabschnitts 141 ebenfalls ansteigt.

An den Zuführzeitabschnitt 141 schließt sich der Erfassungszeitabschnitt 143 an, wobei zu Beginn des Erfassungszeitabschnitts 143 die Steuerung 119 die Pumpe 117 im Rahmen des Umpumpvorgangs aktiviert, um Waschflüssigkeit durch eine Umpumpleitung 115 des Wäschepflegegeräts 100 umzupumpen. Die Aktivierung der Pumpe 117 durch die Steuerung 119 zu Beginn des Erfassungszeitabschnitts 143 führt zu einem vollständigen Umpumpen des dem Laugenbehälter 105 zugeführten Frischwassers, wie durch den signifikanten Anstieg des erfassten Motorstroms der Pumpe 117 aus der Darstellung (d) der Fig. 3 entnommen werden kann.

Nach einer in der Darstellung (d) der Fig. 3 gezeigten Schwankung des erfassten Motorstroms der Pumpe 117 pendelt sich der Motorstrom der Pumpe 117 während des weiteren Verlaufs des Erfassungszeitabschnitts 143 auf einem konstanten Niveau ein, welches unterhalb eines Leistungsparameterschwellenwerts 145 liegt, was einen Rückschluss auf einen Leerlaufbetrieb der Pumpe 117 ermöglicht. Im Leerlaufbetrieb der Pumpe 117 wird keine Waschflüssigkeit durch die Pumpe 117 umgepumpt, sondern Luft, was dadurch gekennzeichnet ist, dass ein äußerst geringer Motorstroms der Pumpe 117 anliegt. Somit kann durch den entsprechenden Leerlaufbetrieb der Pumpe 117 erkannt werden, dass die Waschflüssigkeit vollständig durch die in der Wäschetrommel 107 vorhandene Wäsche aufgenommen wurde.

Somit wird durch den während des Erfassungszeitabschnitts 143 erfassten Leerlaufbetrieb der Pumpe 117 ausgeschlossen, dass noch freie, d.h. ungebundene Waschflüssigkeit in dem Laugenbehälter 105 vorhanden ist.

Wie aus der Darstellung (c) der Fig. 3 jedoch entnommen werden kann, erfasst das Wasserstandserfassungselement 129 auch während des Erfassungszeitabschnitts 143 und während des Leerlaufbetriebs der Pumpe 117 einen Wasserstand in dem Laugenbehälter 105, welcher oberhalb eines Wasserstandschwellenwerts 144 (in diesem Fall Null) liegt. Der Wasserstandschwellenwert 144 kann auch größer als Null festgelegt sein, beispielsweise zur Kompensation von Toleranzen. Der Wasserstandschwellenwert 144 ist bevorzugt derart festgelegt, dass ein erfasster Wasserstand, der kleiner gleich dem Wasserstandschwellenwert 144 ist, anzeigt, dass keine Waschflüssigkeit im Laugenbehälter 105 vorhanden ist.

Da das Vorhandensein von Waschflüssigkeit in dem Laugenbehälter 105 durch den erfassten Leerlaufbetrieb der Pumpe 117 ausgeschlossen ist, beruht der während des Erfassungszeitabschnitts 143 erfasste Wasserstand in dem Laugenbehälter 105 in diesem Fall auf dem Vorhandensein von Schaum in dem Laugenbehälter 105, welcher in dem entsprechend erfassten Wasserstandwert in dem Laugenbehälter 105 resultiert, so dass die Steuerung 119 das Vorhandensein von Schaum in dem Laugenbehälter 105 unmittelbar und zeitnah nach dem Aktivieren der Pumpe 117 erfassen kann.

An den Erfassungszeitabschnitt 143 schließt sich ein Umpumpzeitabschnitt 147 an während dem die Pumpe 117 weiterhin im Leerlaufbetrieb betrieben.

Wie aus den Darstellungen (a), (b), (c), und (d) der Fig. 3 zu entnehmen ist, aktiviert die Steuerung 119 während des Zuführzeitabschnitts 141, während des Erfassungszeitabschnitts 143 und während des Umpumpzeitabschnitts 147 den Trommelantrieb, um die Wäschetrommel 107 mit einer konstanten Drehzahl zu rotieren.

Das Erzeugen des während des Erfassungszeitabschnitts 143 erfassten Wasserstandwerts beruht darauf, dass das Wasserstandserfassungselement 129 insbesondere ein Steigrohr umfasst, welches als ein Siphon ausgebildet ist, welches einen mit Waschflüssigkeit befüllbaren gekrümmten Abschnitt umfasst, und welches ein sich vertikal erstreckenden und mit Luft befüllbaren Steigrohrabschnitt umfasst.

Durch die Rotation der Wäschetrommel 107 zum Beispiel bei einer entsprechend überdosierten Menge an Wäschepflegesubstanz wird entsprechender Schaum innerhalb des Laugenbehälters 105 erzeugt und dringt der erzeugte Schaum in das Steigrohr des Wasserstanderfassungselements 129 ein und erzeugt einen entsprechenden Wasserstandwert, welcher während des Umpumpzeitabschnitts 147 nur langsam absinkt, wie aus der Darstellung (c) der Fig. 3 entnommen werden kann. Ein entsprechend in dem Laugenbehälter 105 erzeugter Schaum kann somit nach dem Absinken des Flüssigkeitspegels in dem Laugenbehälter 105 nur langsam wieder ablaufen.

Die vorliegende Erfindung ermöglicht somit eine sehr zügige Erkennung des Auftretens von Schaum in dem Laugenbehälter 105 unmittelbar nach dem Aktivieren der Pumpe 117, so dass sich eine unzulässig starke Schaumbildung zeitnah verhindern lässt.

Eine sich an die Schaumerfassung anschließende entsprechende Schaumreduzierung kann beispielsweise durch ein Rotieren der Wäschetrommel 107 mit einer reduzierten Rotationsdrehzahl sicherstellt werden, um die Menge des in dem Laugenbehälter 105 vorhandenen Schaums zu reduzieren.

Alternativ oder zusätzlich ist auch möglich, die Frischwasserzufuhreinrichtung 118-1 des Wäschepflegegeräts 100 zum Zuführen von Frischwasser in den Laugenbehälter 105 zu aktivieren, und/oder eine Heizeinrichtung des Wäschepflegegeräts 100 zum Erwärmen der Waschflüssigkeit in dem Laugenbehälter 105 zu deaktivieren, und/oder eine Abpumpeinrichtung 135 des Wäschepflegegeräts 100 zum Abpumpen von Waschflüssigkeit aus dem Laugenbehälter 105 zu aktivieren, um wirksame Schaumbekämpfungsmaßnahmen einzuleiten.

Fig. 4 zeigt eine graphische Darstellung eines Wäschepflegevorgangs gemäß einer zweiten Ausführungsform.

Der Gegenstand der in Fig. 4 gezeigten Ausführungsform unterscheidet sich von der in Fig. 3 gezeigten Ausführungsform dadurch, dass in der in Fig. 4 gezeigten Ausführungsform kein Schaum in dem Laugenbehälter 105 vorhanden ist.

Dies kann durch die Steuerung 119 dahingehend detektiert werden, dass während des Erfassungszeitabschnitts 143 der in der Darstellung (c) gezeigte Wasserstandwert den Wasserstandschwellenwert 144 während des entsprechende der Darstellung (d) gezeigten Leerlaufbetriebs der Pumpe 117 nicht oder nur in äußerst geringem Maß überschreitet.

Fig. 5 zeigt eine schematische Darstellung eines Wasserstanderfassungselements in einem Laugenbehälter eines Wäschepflegegeräts gemäß einer Ausführungsform.

In der Fig. 5 ist lediglich schematisch ein Ausschnitt eines Laugenbehälters 105 eines Wäschepflegegeräts 100 mit einem Flüssigkeitsstand 149 der Waschflüssigkeit gezeigt.

Das Wasserstandserfassungselement 129 umfasst ein in Fig. 5 schematisch dargestelltes Steigrohr 151.

Das in Fig. 5 lediglich schematisch dargestellte und als Siphon ausgebildete Steigrohr 151 weist an einem dem Laugenbehälter 105 zugewandten Ende 153 eine Steigrohröffnung 155 auf, welche fluidtechnisch mit dem Laugenbehälter 105 verbunden ist.

Bei einem ansteigenden Flüssigkeitsstand 149 von Waschflüssigkeit dringt die Waschflüssigkeit durch die Steigrohröffnung 155 in das Innere des Steigrohrs 151 ein, und komprimiert Luft, welche sich innerhalb eines in Fig. 5 nicht dargestellten vertikalen Abschnitts des Steigrohrs 151 befindet, so dass ein in Fig. 5 nicht dargestellter Wasserstandsensor des Steigrohrs 151 einen Wasserstandanstieg feststellen kann.

In der in Fig. 5 dargestellten Messsituation während des Erfassungszeitabschnitts 143 befindet sich der Flüssigkeitstand 149 der Waschflüssigkeit jedoch signifikant unterhalb der Steigrohröffnung 155, so dass ein während des Erfassungszeitabschnitts 143 erfasster Wasserstandanstieg in dem Steigrohr 151 nicht durch das Eindringen von Waschflüssigkeit in das Steigrohr 151 erzeugt wird, sondern daraus resultiert, dass Schaum durch die rotierende Wäschetrommel 107 beschleunigt wird und durch die Steigrohröffnung 155 eindringt.

Somit kann durch das Wasserstandserfassungselement 129, welches das schematisch dargestellte Steigrohr 151 umfasst, nicht nur ein Füllstand von Waschflüssigkeit in dem Laugenbehälter 105 erfasst werden, sondern auch das Vorhandensein von Schaum in dem Laugenbehälter 105.

Fig. 6 zeigt eine schematische Darstellung eines Verfahrens zum Erfassen von Schaum in einem Wäschepflegegerät gemäß einer Ausführungsform.

Das Verfahren 200 umfasst als ersten Verfahrensschritt das Aktivieren 201 der Pumpe 117 im Rahmen des Umpumpvorgangs durch die Steuerung 119 während eines Erfassungszeitabschnitts 143.

Das Verfahren 200 umfasst als zweiten Verfahrensschritt das Bestimmen 203 des Vorhandenseins von Schaum in dem Laugenbehälter 105 durch die Steuerung 119, wenn während des Erfassungszeitabschnitts 143 der durch das Leistungserfassungselement 131 erfasste elektrischen Leistungsparameter der Pumpe 117 geringer als ein Leistungsparameterschwellenwert 145 ist, und wenn während des Erfassungszeitabschnitts 143 der durch das Wasserstandserfassungselement 129 erfasste Wasserstand in dem Laugenbehälter 105 größer als ein Wasserstandschwellenwert 144 ist.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Einspülschale
- 102: Gerätegehäuse
- 103: Gerätetür
- 104: Geräteöffnung
- 105: Laugenbehälter
- 106: Bedienelement
- 107: Wäschetrommel
- 109: Trommelantrieb
- 111: Ablassöffnung
- 113: Zuführelement
- 115: Umpumpleitung
- 117: Pumpe
- 118-1: Frischwasserzufuhreinrichtung
- 118-2: Frischwasserleitung
- 119: Steuerung
- 121: Erste Steuerverbindung
- 123: Zweite Steuerverbindung
- 125: Dritte Steuerverbindung
- 127: Vierte Steuerverbindung
- 129: Wasserstandserfassungselement
- 131: Leistungserfassungselement
- 133: Auslassleitung
- 135: Abpumpeinrichtung
- 137: Ordinatenachse
- 139: Abszissenachse
- 140-1: Erste Kurve
- 140-2: Zweite Kurve
- 140-3: Dritte Kurve
- 140-4: Vierte Kurve
- 141: Zuführzeitabschnitt
- 143: Erfassungszeitabschnitt
- 144: Wasserstandschwellenwert
- 145: Leistungsparameterschwellenwert
- 147: Umpumpzeitabschnitt
- 149: Flüssigkeitsstand
- 151: Steigrohr
- 153: Dem Laugenbehälter zugewandtes Ende des Steigrohrs
- 155: Steigrohröffnung
- 200: Verfahren zum Erfassen von Schaum in einem Wäschepflegegerät
- 201: Erster Verfahrensschritt: Aktivieren der Pumpe durch die Steuerung
- 203: Zweiter Verfahrensschritt: Bestimmen des Vorhandenseins von Schaum in dem Laugenbehälter durch die Steuerung

## Patentansprüche

1. Wäschepflegegerät (100) mit einem Laugenbehälter (105) zur Aufnahme von Waschflüssigkeit, einer Wäschetrommel (107) zur Aufnahme von Wäsche (129), wobei die Wäschetrommel (107) in dem Laugenbehälter (105) angeordnet ist, wobei der Laugenbehälter (105) eine Ablassöffnung (111) und ein Zuführelement (113) aufweist, welche durch eine Umpumpleitung (115) fluidtechnisch verbunden sind, einer Pumpe (117), welche ausgebildet ist, im Rahmen eines Umpumpvorgangs Waschflüssigkeit durch die Ablassöffnung (111) aus dem Laugenbehälter (105) abzupumpen, und die abgepumpte Waschflüssigkeit durch die Umpumpleitung (115) und durch das Zuführelement (113) wieder in den Laugenbehälter (105) zu pumpen, einem Leistungserfassungselement (131) zum Erfassen eines elektrischen Leistungsparameters der Pumpe (117), einem Wasserstandserfassungselement (129) zum Erfassen eines Wasserstands in dem Laugenbehälter (105) und einer Steuerung (119), welche steuerungstechnisch mit der Pumpe (117), dem Leistungserfassungselement (131) und dem Wasserstandserfassungselement (129) verbunden ist, wobei
die Steuerung (119) ausgebildet ist, während eines Erfassungszeitabschnitts (143) die Pumpe (117) im Rahmen des Umpumpvorgangs zu aktivieren, und dass
die Steuerung (119) ausgebildet ist, während des Erfassungszeitabschnitts (143) durch das Leistungserfassungselement (131) den elektrischen Leistungsparameter der Pumpe (117) zu erfassen und während des Erfassungszeitabschnitts (143) durch das Wasserstandserfassungselement (129) den Wasserstand in dem Laugenbehälter (105) zu erfassen, **dadurch gekennzeichnet, dass**
die Steuerung (119) ausgebildet ist, das Vorhandensein von Schaum in dem Laugenbehälter (105) zu bestimmen, wenn während des Erfassungszeitabschnitts (143) der durch das Leistungserfassungselement (131) erfasste elektrische Leistungsparameter der Pumpe (117) geringer als ein Leistungsparameterschwellenwert (145) ist, und wenn während des Erfassungszeitabschnitts (143) der durch das Wasserstandserfassungselement (129) erfasste Wasserstand in dem Laugenbehälter (105) größer als ein Wasserstandschwellenwert (144) ist.

2. Wäschepflegegerät (100) nach Anspruch 1, **dadurch gekennzeichnet, dass** die Steuerung (119) ausgebildet ist, das Vorhandensein von Schaum in dem Laugenbehälter (105) zu bestimmen, wenn während des Erfassungszeitabschnitts (143) der durch das Leistungserfassungselement (131) erfasste elektrische Leistungsparameter der Pumpe (117) für eine Mindestzeitdauer, insbesondere für eine Mindestzeitdauer von mindestens 5 Sekunden, geringer als der Leistungsparameterschwellenwert (145) ist.

3. Wäschepflegegerät (100) nach Anspruch 1 oder 2, **dadurch gekennzeichnet, dass** der durch das Leistungserfassungselement (131) erfasste elektrische Leistungsparameter der Pumpe (117) einen Motorstrom der Pumpe (117) umfasst.

4. Wäschepflegegerät (100) nach einem der vorangehenden Ansprüche, **dadurch gekennzeichnet, dass** die Steuerung (119) ausgebildet ist, das Nichtvorhandensein von Schaum in dem Laugenbehälter (105) zu bestimmen, wenn während des Erfassungszeitabschnitts (143) der durch das Leistungserfassungselement (131) erfasste elektrische Leistungsparameter der Pumpe (117) größer als ein Leistungsparameterschwellenwert (145) ist, und/oder wenn während des Erfassungszeitabschnitts (143) der durch das Wasserstandserfassungselement (129) erfasste Wasserstand in dem Laugenbehälter (105) kleiner als ein Wasserstandschwellenwert (144) ist.

5. Wäschepflegegerät (100) nach einem der vorangehenden Ansprüche, **dadurch gekennzeichnet, dass** das Wäschepflegegerät (100) eine Frischwasserzufuhreinrichtung (118-1) aufweist, welche fluidtechnisch mit dem Laugenbehälter (105) verbunden und steuerungstechnisch mit der Steuerung (119) verbunden ist, dass
die Steuerung (119) ausgebildet ist, während eines vor dem Erfassungszeitabschnitt (143) stattfindenden Zuführzeitabschnitts (141) die Frischwasserzufuhreinrichtung (118-1) zum Zuführen von Frischwasser in dem Laugenbehälter (105) zu aktivieren.

6. Wäschepflegegerät (100) nach Anspruch 5, **dadurch gekennzeichnet, dass** die Steuerung (119) ausgebildet ist, während des Zuführzeitabschnitts (141) die Pumpe (117) im Rahmen eines Umpumpvorgangs zu aktivieren.

7. Wäschepflegegerät (100) nach einem der vorangehenden Ansprüche, **dadurch gekennzeichnet, dass** die Steuerung (119) ausgebildet ist, während eines sich an den Erfassungszeitabschnitt (143) anschließenden Umpumpzeitabschnitts (147) die Pumpe (117) im Rahmen eines Umpumpvorgangs zu aktivieren.

8. Wäschepflegegerät (100) nach einem der vorangehenden Ansprüche, **dadurch gekennzeichnet, dass** das Wasserstandserfassungselement (129) ein abschnittsweise in dem Laugenbehälter (105) angeordnetes Steigrohr (151) umfasst, wobei an einem dem Laugenbehälter (105) abgewandten Ende des Steigrohrs (151) ein Wasserstandsensor zum Erfassen eines Wasserstands in dem Steigrohr (151) angeordnet ist, um den Wasserstand in dem Laugenbehälter (105) zu erfassen.

9. Wäschepflegegerät (100) nach Anspruch 8, **dadurch gekennzeichnet, dass** das Steigrohr (151) als ein Siphon ausgebildet ist, welches einen mit Waschflüssigkeit befüllbaren gekrümmten Abschnitt umfasst, und welches ein sich vertikal erstreckenden und mit Luft befüllbaren Steigrohrabschnitt umfasst, in welchem der Wasserstandsensor angeordnet ist.

10. Wäschepflegegerät (100) nach Anspruch 8 oder 9, **dadurch gekennzeichnet, dass** das Steigrohr (151) an einem dem Laugenbehälter (105) zugewandten Ende (153) eine Steigrohröffnung (155) aufweist, welche fluidtechnisch mit dem Inneren des Laugenbehälters (105) verbunden ist, um ein Eindringen von Waschflüssigkeit und/oder Schaum aus dem Inneren des Laugenbehälters (105) in das Steigrohr (151) zu ermöglichen, wobei das Steigrohr (151) insbesondere derart in dem Laugenbehälter (151) montiert ist, dass während des Erfassungszeitabschnitts (141) der Flüssigkeitsstand (149) von Waschflüssigkeit in dem Laugenbehälter (105) unterhalb der Steigrohröffnung (155) angeordnet ist.

11. Wäschepflegegerät (100) nach einem der vorangehenden Ansprüche, **dadurch gekennzeichnet, dass** das Wäschepflegegerät (100) einen Trommelantrieb (109) zum Rotieren der Wäschetrommel (107) aufweist, wobei der Trommelantrieb (109) steuerungstechnisch mit der Steuerung (119) verbunden ist, wobei die Steuerung (119) insbesondere ausgebildet ist, während des Erfassungszeitabschnitts (143), während des Zuführzeitabschnitts (141) und/oder während des Umpumpzeitabschnitts (147) den Trommelantrieb (109) zum Rotieren der Wäschetrommel (107) mit einer konstanten Drehzahl zu aktivieren.

12. Wäschepflegegerät (100) nach Anspruch 11, **dadurch gekennzeichnet, dass** die Steuerung (119) ausgebildet ist, nach dem Bestimmen des Vorhandenseins von Schaum in dem Laugenbehälter (105) während eines sich an den Erfassungszeitabschnitts (143) anschließenden Änderungsabschnitts den Trommelantrieb (109) zum Rotieren der Wäschetrommel (107) mit einer reduzierten Rotationsdrehzahl zu aktivieren, um die Menge des in dem Laugenbehälter (105) vorhandenen Schaums zu reduzieren.

13. Wäschepflegegerät (100) nach einem der vorangehenden Ansprüche, **dadurch gekennzeichnet, dass** die Steuerung (119) ausgebildet ist, nach dem Bestimmen des Vorhandenseins von Schaum in dem Laugenbehälter (105) während eines sich an den Erfassungszeitabschnitt (143) anschließenden weiteren Änderungsabschnitts eine Frischwasserzufuhreinrichtung (118-1) des Wäschepflegegeräts (100) zum Zuführen von Frischwasser in den Laugenbehälter (105) zu aktivieren.

14. Wäschepflegegerät (100) nach einem der vorangehenden Ansprüche, **dadurch gekennzeichnet, dass** die Steuerung (119) ausgebildet ist, nach dem Bestimmen des Vorhandenseins von Schaum in dem Laugenbehälter (105) während eines sich an den Erfassungszeitabschnitt (143) anschließenden weiteren Änderungsabschnitts eine Heizeinrichtung des Wäschepflegegeräts (100) zum Erwärmen der Waschflüssigkeit in dem Laugenbehälter (105) zu deaktivieren, und/oder dass
die Steuerung (119) ausgebildet ist, nach dem Bestimmen des Vorhandenseins von Schaum in dem Laugenbehälter (105) während eines sich an den Erfassungszeitabschnitt (143) anschließenden weiteren Änderungsabschnitts eine Abpumpeinrichtung (135) des Wäschepflegegeräts (100) zum Abpumpen von Waschflüssigkeit aus dem Laugenbehälter (105) zu aktivieren.

15. Verfahren (200) zum Erfassen von Schaum in einem Wäschepflegegerät (100), wobei das Wäschepflegegerät (100) einen Laugenbehälter (105) zur Aufnahme von Waschflüssigkeit, eine Wäschetrommel (107) zur Aufnahme von Wäsche (129), wobei die Wäschetrommel (107) in dem Laugenbehälter (105) angeordnet ist, wobei der Laugenbehälter (105) eine Ablassöffnung (111) und ein Zuführelement (113) aufweist, welche durch eine Umpumpleitung (115) fluidtechnisch verbunden sind, eine Pumpe (117), welche ausgebildet ist, im Rahmen eines Umpumpvorgangs Waschflüssigkeit durch die Ablassöffnung (111) aus dem Laugenbehälter (105) abzupumpen, und die abgepumpte Waschflüssigkeit durch die Umpumpleitung (115) und durch das Zuführelement (113) wieder in den Laugenbehälter (105) zu pumpen, ein Leistungserfassungselement (131) zum Erfassen eines elektrischen Leistungsparameters der Pumpe (117), ein Wasserstandserfassungselement (129) zum Erfassen eines Wasserstands in dem Laugenbehälter (105) und eine Steuerung (119), welche steuerungstechnisch mit der Pumpe (117), dem Leistungserfassungselement (131) und dem Wasserstandserfassungselement (129) verbunden ist, aufweist, wobei das Verfahren (200) die folgenden Verfahrensschritte umfasst:
Aktivieren (201) der Pumpe (117) im Rahmen des Umpumpvorgangs durch die Steuerung (119) während eines Erfassungszeitabschnitts (143), in dem
durch das Leistungserfassungselement (131) der elektrische Leistungsparameter der Pumpe (117) und
durch das Wasserstandserfassungselement (129) der Wasserstand in dem Laugenbehälter (105) erfasst werden, **gekennzeichnet durch die Verfahrensschritte:**
Bestimmen (203) des Vorhandenseins von Schaum in dem Laugenbehälter (105) durch die Steuerung (119), wenn während des Erfassungszeitabschnitts (143) der durch das Leistungserfassungselement (131) erfasste elektrische Leistungsparameter der Pumpe (117) geringer als ein Leistungsparameterschwellenwert (145) ist, und wenn während des Erfassungszeitabschnitts (143) der durch das Wasserstandserfassungselement (129) erfasste Wasserstand in dem Laugenbehälter (105) größer als ein Wasserstandschwellenwert (144) ist.

## Claims

1. Laundry care appliance (100) with an outer tub (105) for receiving washing liquid, a laundry drum (107) for receiving laundry (129), wherein the laundry drum (107) is arranged in the outer tub (105), wherein the outer tub (105) has a drain opening (111) and a supply element (113), which are fluidically connected by way of a recirculation line (115), a pump (117) which, within the scope of a recirculation process, is embodied to discharge washing liquid out of the outer tub (105) through the drain opening (111), and to pump the discharged washing liquid through the recirculation line (115) and through the supply element (113) back into the outer tub (105), a performance recording element (131) for recording an electrical performance parameter of the pump (117), a water level recording element (129) for recording a water level in the outer tub (105) and a controller (119), which is connected by way of control technology to the pump (117), the performance recording element (131) and the water level recording element (129), wherein
the controller (119) is embodied to activate the pump (117) within the scope of the recirculation process during a recording time segment (143), and that
the controller (119) is embodied to detect the electrical performance parameter of the pump (117) during the recording time segment (143) by way of the performance recording element (131) and during the recording time segment (143) to detect the water level in the outer tub (105) by way of the water level recording element (129),
**characterised in that**
the controller (119) is embodied to determine the presence of foam in the outer tub (105), when, during the recording time segment (143), the electrical performance parameter of the pump (117) detected by the performance recording element (131) is less than a performance parameter threshold value (145), and when, during the recording time segment (143), the water level in the outer tub (105) recorded by the water level recording element (129) is greater than a water level threshold value (144).

2. Laundry care appliance (100) according to claim 1, **characterised in that** the controller (119) is embodied to determine the presence of foam in the outer tub (105), when, during the recording time segment (143), the electrical performance parameter of the pump (117) recorded by way of the performance recording element (131) is less than the performance parameter threshold value (145) for a minimum duration, in particular for a minimum duration of at least 5 seconds.

3. Laundry care appliance (100) according to claim 1 or 2, **characterised in that** the electrical performance parameter of the pump (117) recorded by the performance recording element (131) comprises a motor current of the pump (117).

4. Laundry care appliance (100) according to one of the preceding claims, **characterised in that** the controller (119) is embodied to determine the absence of foam in the outer tub (105), when, during the recording time segment (143), the electrical performance parameter of the pump (117) recorded by the performance recording element (131) is greater than a performance parameter threshold value (145), and/or when, during the recording time segment (143), the water level in the outer tub (105) recorded by the water level recording element (129) is less than a water level threshold value (144).

5. Laundry care appliance (100) according to one of the preceding claims, **characterised in that** the laundry care appliance (100) has a fresh water supply facility (118-1), which is fluidically connected to the outer tub (105) and via control technology to the controller (119), that
the controller (119) is embodied, during a supply time segment (141) which takes place before the recording time segment (143), to activate the fresh water supply facility (118-1) in order to supply fresh water in the outer tub (105).

6. Laundry care appliance (100) according to claim 5, **characterised in that** the controller (119) is embodied, during the supply time segment (141), to activate the pump (117) within the scope of a recirculation process.

7. Laundry care appliance (100) according to one of the preceding claims, **characterised in that** the controller (119) is embodied, during a recirculation time segment (147) which follows on from the recording time segment (143), to activate the pump (117) within the scope of a recirculation process.

8. Laundry care appliance (100) according to one of the preceding claims, **characterised in that** the water level recording element (129) comprises a riser pipe (151) arranged in sections in the outer tub (105), wherein a water level sensor for recording a water level in the riser pipe (151) is arranged on an end of the riser pipe (151) which faces away from the outer tub (105), in order to record the water level in the outer tub (105).

9. Laundry care appliance (100) according to claim 8, **characterised in that** the riser pipe (151) is embodied as a siphon, which comprises a curved segment which can be filled with washing liquid, and which comprises a riser pipe segment, which extends vertically and can be filled with air, and in which the water level sensor is arranged.

10. Laundry care appliance (100) according to claim 8 or 9, **characterised in that** the riser pipe (151) has a riser pipe opening (155) on an end (153) facing the outer tub (105), which is fluidically connected to the interior space of the outer tub (105), in order to enable washing liquid and/or foam to penetrate out of the interior space of the outer tub (105) into the riser pipe (151), wherein the riser pipe (151) is assembled in the outer tub (151) in particular such that during the recording time segment (141) the liquid level (149) of washing liquid in the outer tub (105) is arranged below the riser pipe opening (155).

11. Laundry care appliance (100) according to one of the preceding claims, **characterised in that** the laundry care appliance (100) has a drum drive (109) for rotating the laundry drum (107), wherein the drum drive (109) is connected via control technology to the controller (119), wherein the controller (119) is embodied in particular, during the recording time segment (143), during the supply time segment (141) and/or during the recirculation time segment (147), to activate the drum drive (109) in order to rotate the laundry drum (107) at a constant speed.

12. Laundry care appliance (100) according to claim 11, **characterised in that** the controller (119) is embodied, after determining the presence of foam in the outer tub (105) during a change segment which follows on from the recording time segment (143), to activate the drum drive (109) in order to rotate the laundry drum (107) at a reduced rotational speed, in order to reduce the quantity of foam present in the outer tub (105).

13. Laundry care appliance (100) according to one of the preceding claims, **characterised in that** the controller (119) is embodied, after determining the presence of foam in the outer tub (105) during a further change segment which follows on from the recording time segment (143), to activate a fresh water supply facility (118-1) of the laundry care appliance (100) in order to supply fresh water in the outer tub (105).

14. Laundry care appliance (100) according to one of the preceding claims, **characterised in that** the controller (119) is embodied, after determining the presence of foam in the outer tub (105) during a further change segment which follows on from the recording time segment (143), to deactivate a heating facility of the laundry care appliance (100) in order to heat up the washing liquid in the outer tub (105), and/or that
the controller (119) is embodied, after determining the presence of foam in the outer tub (105) during a further change segment which follows on from the recording time segment (143), to activate a discharge facility (135) of the laundry care appliance (100) in order to discharge washing liquid out of the outer tub (105).

15. Method (200) for recording foam in a laundry care appliance (100), wherein the laundry care appliance (100) has an outer tub (105) for receiving washing liquid, a laundry drum (107) for receiving laundry (129), wherein the laundry drum (107) is arranged in the outer tub (105), wherein the outer tub (105) has an outlet opening (111) and a supply element (113), which are fluidically connected by way of a recirculation line (115), a pump (117), which is embodied, within the scope of a recirculation process, to discharge washing liquid out of the outer tub (105) through the drain opening (111), and to pump the discharged washing liquid through the recirculation line (115) and through the supply element (113) back into the outer tub (105), a performance recording element (131) for recording an electrical performance parameter of the pump (117), a water level recording element (129) for recording a water level in the outer tub (105) and a controller (119), which is connected via control technology to the pump (117), the performance recording element (131) and the water level recording element (129), wherein the method (200) comprises the following method steps:
activating (201) the pump (117) within the scope of the recirculation process by way of the controller (119) during a recording time segment (143), in which
the electrical performance parameter of the pump (117) is recorded by way of the performance recording element (131) and
the water level in the outer tub (105) is recorded by way of the water level recording element (129), **characterised by the method steps:**
determining (203) the presence of foam in the outer tub (105) by way of the controller (119), when, during the recording time segment (143), the electrical performance parameter of the pump (117) recorded by the performance recording element (131) is less than a performance parameter threshold value (145), and when, during the recording time segment (143), the water level in the outer tub (105) recorded by way of the water level recording element (129) is greater than a water level threshold value (144).

## Revendications

1. Appareil d'entretien du linge (100) avec une cuve de lavage (105) pour l'accueil de liquide de lavage, un tambour à linge (107) pour l'accueil de linge (129), dans lequel le tambour à linge (107) est disposé dans la cuve de lavage (105), dans lequel la cuve de lavage (105) présente un orifice de sortie (111) et un élément d'alimentation (113), lesquels sont reliés fluidiquement par une conduite de transvasement (115), une pompe (117) qui est formée pour pomper du liquide de lavage hors de la cuve de lavage (105) par l'orifice de sortie (111) dans le cadre d'un processus de transvasement, et pour repomper le liquide de lavage pompé dans la cuve de lavage (105) à travers la conduite de transvasement (115) et à travers l'élément d'alimentation (113), un élément de détection de puissance (131) pour la détection d'un paramètre de puissance électrique de la pompe (117), un élément de détection de niveau d'eau (129) pour la détection d'un niveau d'eau dans la cuve de lavage (105) et une commande (119) reliée sur le plan de la technique de commande à la pompe (117), à l'élément de détection de puissance (131) et à l'élément de détection de niveau d'eau (129), dans lequel
la commande (119) est formée pour activer, pendant une période de détection (143), la pompe (117) dans le cadre du processus de transvasement, et en ce que la commande (119) est formée pour détecter, pendant la période de détection (143), le paramètre de puissance électrique de la pompe (117) par l'intermédiaire de l'élément de détection de puissance (131) et pour détecter, pendant la période de détection (143), le niveau d'eau dans la cuve de lavage (105) par l'intermédiaire de l'élément de détection de niveau d'eau (129), **caractérisé en ce que**
la commande (119) est formée pour déterminer la présence de mousse dans la cuve de lavage (105) lorsque, pendant la période de détection (143), le paramètre de puissance électrique de la pompe (117) détecté par l'élément de détection de puissance (131) est inférieur à une valeur seuil de paramètre de puissance (145), et lorsque, pendant la période de détection (143), le niveau d'eau dans la cuve de lavage (105) détecté par l'élément de détection de niveau d'eau (129) est supérieur à une valeur seuil de niveau d'eau (144).

2. Appareil d'entretien du linge (100) selon la revendication 1, **caractérisé en ce que** la commande (119) est formée pour déterminer la présence de mousse dans la cuve de lavage (105) lorsque, pendant la période de détection (143), le paramètre de puissance électrique de la pompe (117) détecté par l'élément de détection de puissance (131) est inférieur à la valeur seuil de paramètre de puissance (145) pendant une durée minimale, en particulier pendant une durée minimale d'au moins 5 secondes.

3. Appareil d'entretien du linge (100) selon la revendication 1 ou 2, **caractérisé en ce que** le paramètre de puissance électrique de la pompe (117) détecté par l'élément de détection de puissance (131) comprend un courant de moteur de la pompe (117).

4. Appareil d'entretien du linge (100) selon l'une des revendications précédentes, **caractérisé en ce que** la commande (119) est formée pour déterminer l'absence de mousse dans la cuve de lavage (105) lorsque, pendant la période de détection (143), le paramètre de puissance électrique de la pompe (117) détecté par l'élément de détection de puissance (131) est supérieur à une valeur seuil de paramètre de puissance (145) et/ou lorsque, pendant la période de détection (143), le niveau d'eau dans la cuve de lavage (105) détecté par l'élément de détection de niveau d'eau (129) est inférieur à une valeur seuil de niveau d'eau (144).

5. Appareil d'entretien du linge (100) selon l'une des revendications précédentes, **caractérisé en ce que** l'appareil d'entretien du linge (100) présente un dispositif d'alimentation en eau fraîche (118-1) relié fluidiquement à la cuve de lavage (105) et sur le plan de la technique de commande à la commande (119), **en ce que**
la commande (119) est formée pour activer, pendant une période d'alimentation (141) précédant la période de détection (143), le dispositif d'alimentation en eau fraîche (118-1) pour l'alimentation en eau fraîche de la cuve de lavage (105).

6. Appareil d'entretien du linge (100) selon la revendication 5, **caractérisé en ce que** la commande (119) est formée pour activer, pendant la période d'alimentation (141), la pompe (117) dans le cadre d'un processus de transvasement.

7. Appareil d'entretien du linge (100) selon l'une des revendications précédentes, **caractérisé en ce que** la commande (119) est formée pour activer, pendant une période de transvasement (147) suivant la période de détection (143), la pompe (117) dans le cadre d'un processus de transvasement.

8. Appareil d'entretien du linge (100) selon l'une des revendications précédentes, **caractérisé en ce que** l'élément de détection de niveau d'eau (129) comprend un tuyau montant (151) disposé par sections dans la cuve de lavage (105), dans lequel un capteur de niveau d'eau est disposé à une extrémité du tuyau montant (151) éloigné de la cuve de lavage (105), pour la détection d'un niveau d'eau dans le tuyau montant (151), pour détecter le niveau d'eau dans la cuve de lavage (105).

9. Appareil d'entretien du linge (100) selon la revendication 8, **caractérisé en ce que** le tuyau montant (151) est formé sous la forme d'un siphon, qui comprend une partie courbée pouvant être remplie de liquide de lavage et qui comprend une section de tuyau montant s'étendant verticalement et pouvant être remplie d'air, dans lequel le capteur de niveau d'eau est disposé.

10. Appareil d'entretien du linge (100) selon la revendication 8 ou 9, **caractérisé en ce que** le tuyau montant (151) présente, en une extrémité (153) dirigée vers la cuve de lavage (105), un orifice de tuyau montant (155) relié fluidiquement à l'intérieur de la cuve de lavage (105) pour permettre une pénétration du liquide de lavage et/ou de la mousse venant de l'intérieur de la cuve de lavage (105) dans le tuyau montant (151), dans lequel le tuyau montant (151) est en particulier monté dans la cuve de lavage (151) de sorte que, pendant la période de détection (141), le niveau de liquide (149) du liquide de lavage dans la cuve de lavage (105) est disposé en-deçà de l'orifice de tuyau montant (155).

11. Appareil d'entretien du linge (100) selon l'une des revendications précédentes, **caractérisé en ce que** l'appareil d'entretien du linge (100) présente un entraînement de tambour (109) pour faire tourner le tambour à linge (107), dans lequel l'entraînement de tambour (109) est relié, sur le plan de la technique de commande, à la commande (119), dans lequel la commande (119) est en particulier formée pour activer l'entraînement du tambour (109) pour faire tourner le tambour à linge (107) à une vitesse de rotation constante pendant la période de détection (143), pendant la période d'alimentation (141) et/ou pendant la période de transvasement (147).

12. Appareil d'entretien du linge (100) selon la revendication 11, **caractérisé en ce que** la commande (119) est formée pour activer, après la détermination de la présence de mousse dans la cuve de lavage (105) pendant une période de modification suivant la période de détection (143), l'entraînement du tambour (109) pour faire tourner le tambour à linge (107) à une vitesse de rotation réduite afin de réduire la quantité de mousse présente dans la cuve de lavage (105).

13. Appareil d'entretien du linge (100) selon l'une des revendications précédentes, **caractérisé en ce que** la commande (119) est formée pour activer, après la détermination de la présence de mousse dans la cuve de lavage (105) pendant une période de modification supplémentaire suivant la période de détection (143), un dispositif d'alimentation en eau fraîche (118-1) de l'appareil d'entretien du linge (100) pour l'alimentation de la cuve de lavage (105) en eau fraîche.

14. Appareil d'entretien du linge (100) selon l'une des revendications précédentes, **caractérisé en ce que** la commande (119) est formée pour désactiver, après la détermination de la présence de mousse dans la cuve de lavage (105) pendant une période de modification supplémentaire suivant la période de détection (143), un dispositif de chauffage de l'appareil d'entretien du linge (100) pour le chauffage du liquide de lavage dans la cuve de lavage (105), et/ou **en ce que**
la commande (119) est formée pour activer, après la détermination de la présence de mousse dans la cuve de lavage (105) pendant une période de modification supplémentaire suivant la période de détection (143), un dispositif de pompage (135) de l'appareil d'entretien du linge (100) pour le pompage de liquide de lavage hors de la cuve de lavage (105).

15. Procédé (200) pour la détection de mousse dans un appareil d'entretien du linge (100), dans lequel l'appareil d'entretien du linge (100) présente une cuve de lavage (105) pour l'accueil de liquide de lavage, un tambour à linge (107) pour l'accueil de linge (129), dans lequel le tambour à linge (107) est disposé dans la cuve de lavage (105), dans lequel la cuve de lavage (105) présente un orifice de sortie (111) et un élément d'alimentation (113), lesquels sont reliés fluidiquement par une conduite de transvasement (115), une pompe (117) qui est formée pour pomper du liquide de lavage hors de la cuve de lavage (105) par l'orifice de sortie (111) dans le cadre d'un processus de transvasement, et pour repomper le liquide de lavage pompé dans la cuve de lavage (105) à travers la conduite de transvasement (115) et à travers l'élément d'alimentation (113), un élément de détection de puissance (131) pour la détection d'un paramètre de puissance électrique de la pompe (117), un élément de détection de niveau d'eau (129) pour la détection d'un niveau d'eau dans la cuve de lavage (105) et une commande (119) reliée sur le plan de la technique de commande à la pompe (117), à l'élément de détection de puissance (131) et à l'élément de détection de niveau d'eau (129), dans lequel le procédé (200) comprend les étapes de procédé suivantes :
activation (201) de la pompe (117) dans le cadre du processus de transvasement par la commande (119) pendant une période de détection (143) lors de laquelle le paramètre de puissance électrique de la pompe (117) est détecté par l'élément de détection de puissance (131) et le niveau d'eau dans la cuve de lavage (105) par l'élément de détection de niveau d'eau (129), **caractérisé par les étapes de procédé :**
détermination (203) de la présence de mousse dans la cuve de lavage (105) par la commande (119) lorsque, pendant la période de détection (143), le paramètre de puissance électrique de la pompe (117) détecté par l'élément de détection de puissance (131) est inférieur à une valeur seuil de paramètre de puissance (145), et lorsque, pendant la période de détection (143), le niveau d'eau dans la cuve de lavage (105) détecté par l'élément de détection de niveau d'eau (129) est supérieur à une valeur seuil de niveau d'eau (144).
